# EUROPÄISCHE PATENTSCHRIFT

(11) **EP 0 913 200 B1**
(45) Veröffentlichungstag und Bekanntmachung des Hinweises auf die Patenterteilung: **23.04.2003**
(21) Anmeldenummer: 98119177.8
(22) Anmeldetag: 10.10.1998
(51) Int. Cl.: B02C 17/16

(54) **Rührwerksmühle**
Agitator mill
Broyeur agitateur

(30) Priorität: 28.10.1997 DE 19747474; 30.07.1998 DE 19834397
(43) Veröffentlichungstag der Anmeldung: 06.05.1999
(73) Patentinhaber: DRAISWERKE GmbH, D-68305 Mannheim (DE)
(72) Erfinder: Stehr, Norbert Dr., 67269 Grünstadt (DE)
(74) Vertreter: Rau, Manfred, Dr. Dipl.-Ing.

(56) Entgegenhaltungen:
- EP-A- 0 184 992
- EP-A- 0 824 964
- DE-A- 4 010 926
- US-A- 5 062 577
- PATENT ABSTRACTS OF JAPAN vol. 096, no. 004, 30. April 1996 & JP 07 328405 A (MITSUBISHI HEAVY IND LTD), 19. Dezember 1995
- PATENT ABSTRACTS OF JAPAN vol. 096, no. 010, 31. Oktober 1996 & JP 08 164342 A (MITSUBISHI HEAVY IND LTD), 25. Juni 1996

## Beschreibung

Die Erfindung betrifft eine Rührwerksmühle nach dem Oberbegriff des Anspruches 1.

Eine derartige Rührwerksmühle ist aus der DE 40 10 928 A1 bekannt. Bei dieser bekannten Rührwerksmühle haben der Außen-Mahlraum und der Innen-Mahlraum - soweit der Zeichnung dieser Veröffentlichung entnehmbar ist - gleiche radiale Erstreckung. Das Mahlgut fließt durch einen Mahlgut-Zuführraum, durch einen Übergangsbereich an den Überströmkanälen vorbei in den Außen-Mahlraum und durch den Umlenkraum in den Innen-Mahlraum. Die Mahlhilfskörper laufen im Kreis durch den Außen-Mahlraum, den Umlenkraum, den Innen-Mahlraum und die ÜberströmKanäle zurück in den Außen-Mahlraum bzw. in den in diesen einmündenden Übergangsbereich. Das Mahlgut fließt vom Ende des Innen-Mahlraumes zur Trennvorrichtung. Die Trennvorrichtung dient nicht in nennenswertem Maße zum Trennen von Mahlhilfskörpern einerseits und Mahlgut andererseits; trotzdem wird - auch in dieser Anmeldung - der Begriff Trenneinrichtung verwendet, da er sich in der Fachsprache allgemein durchgesetzt hat. Wie sich aus der vorstehenden Erläuterung ergibt, erfolgt die Trennung der Mahlhilfskörper vom Mahlgut bereits vor der Trenneinrichtung.

Aus der DE 28 11 899 C ist eine Rührwerksmühle bekannt, deren Außenmahlraum einerseits und Innen-Mahlraum andererseits sich jeweils kegelstumpfförmig verjüngen, d.h. der Querschnitt des Mahlraumes ist auf jeder Seite der Mittel-Längs-Achse von Rotor und Stator kegelförmig. Das Mahlgut durchströmt die Rührwerksmühle von innen nach außen, d.h. es strömt am engen Durchmesser des Innen-Mahlraumes in diesen ein, durchströmt dann den sich radial erweiternden Innen-Mahlraum, den Umlenkraum und dann den sich radial erweiternden Außen-Mahlraum. Von dort strömt es radial nach innen durch einen vom Rührwerk einseitig begrenzten Raum zu einer Trenneinrichtung, durch die das Mahlgut ausgetragen wird. Dieser Trenneinrichtung ist der Eintritt eines Überströmkanals nachgeordnet, dessen Eintritt radial innerhalb der Trenneinrichtung angeordnet, dieser also nachgeordnet ist. Von dort strömen die Mahlhilfskörper durch Überströmkanäle im Rotor in den Anfangsbereich des Innen-Mahlraumes. Die Begrenzungswände des Mahlraumes sind glattwandig. Die Mahlspalt-Weite, d.h. die radiale Weite des Mahlraumes ist konstant; der Abstand zur Drehachse nimmt aber stetig zu. Hieraus ergibt sich, daß der Schergradient über dem Weg des Mahlgutes von innen nach außen zunimmt. Dies führt dazu, daß er entweder im Innen-Mahlraum zu niedrig oder im Außen-Mahlraum zu hoch ist, was zu einer ungleichmäßigen Beanspruchung des Mahlgutes führt. (Der Schergradient ist definiert als Quotient aus Geschwindigkeit der rotierenden Oberfläche und Spaltweite.)

In der nicht vorveröffentlichten DE 196 32 757.1 A1 (entsprechend US-Serial No. 08/906 043) ist eine durch offenkundige Vorbenutzung bekannt gewordene Rührwerksmühle dargestellt und beschrieben, deren Außen-Mahlraum und deren Innen-Mahlraum als Mahlspalt ausgebildet sind. Diese Mahlspalte sind glattwandig, frei von Rührwerkzeugen ausgebildet. Durch die glattwandige Ausgestaltung der zylindrischen Begrenzungswände von Außen-Mahlraum und Innen-Mahlraum wird eine Strömung erzeugt, in der die Mahlhilfskörper in Schichten relativ zueinander bewegt werden. Der Schergradient und damit die örtliche Beanspruchungsintensität ist im Außen-Mahlraum einerseits und im Innen-Mahlraum andererseits über der jeweiligen Mahlraumhöhe konstant.

Aus der DE 38 44 380 C1 ist eine Rührwerksmühle bekannt, die eine Rührwelle mit einem Käfig aufweist, der Teil der Rührwelle ist. Der Käfig ist an einem Tragteil angebracht, zwischen dem und dem Deckel des Mahlbehälters und einem benachbarten Bereich der Innenwand des Mahlbehälters ein Reibspalt ausgebildet ist. In diesem Reibspalt wird das Mahlgut durch Reibung der diese Reibspalte begrenzenden Wände des Mahlbehälters und der Rührwelle aktiviert.

Der Erfindung liegt die Aufgabe zugrunde, eine Rührwerksmühle der gattungsgemäßen Art so auszugestalten, daß einerseits ein intensives Zerkleinern und Dispergieren der Mahlgut-Partikel beibehalten wird; daß die zerkleinerten Mahlgut-Partikel aber eine fein geglättete Oberfläche erhalten.

Diese Aufgabe wird erfindungsgemäß durch die Merkmale im Kennzeichnungsteil des Anspruches 1 gelöst. Im Außen-Mahlraum erfolgt - wie bei der gattungsbildenden Rührwerksmühle - ein intensives Zerkleinern und Dispergieren der Mahlgut-Partikel überwiegend durch Pralleffekte, also eine Prallmahlung. Die Verweilzeit des Mahlgutes im Außen-Mahlraum ist - im Vergleich zur Verweilzeit im Innen-Mahlraum - sehr hoch. Im Innen-Mahlraum erfolgt dagegen ein Glätten, d. h. eine Art Polieren der Oberflächen der im Außen-Mahlraum durch Zerkleinern neu geschaffenen Mahlgut-Partikel, also eine Poliermahlung. Beim Übertritt vom Außen-Mahlraum in den Innen-Mahlraum erfolgt eine ausreichende Beschleunigung des Mahlgutes. Im Anspruch 2 ist angegeben, wie diese Beschleunigung optimiert werden kann.

Anspruch 4 gibt bevorzugte untere Bereiche für das Verhältnis der Querschnittsflächen von Außen-Mahlraum und Innen-Mahlraum an. Die Ansprüche 4 und 5 geben bevorzugte obere Grenzwerte für das Verhältnis der Querschnittsflächen von Außen-Mahlraum und Innen-Mahlraum an.

In den Ansprüchen 6 bis 9 sind bevorzugte Grenzwerte für die radiale Weite von Außen-Mahlraum und Innen-Mahlraum angegeben.

Anspruch 11 gibt Maßnahmen wieder, durch die die Prallmahlung im Außen-Mahlraum optimiert werden kann.

Die Ansprüche 11 bis 15 geben eine weitere Ausgestaltung an, bei der das Mahlgut vor dem Eintritt in den Außen-Mahlraum einer Vordispergierung in einem engen ringzylindrischen Wirbelspalt unterworfen wird. Dieser Effekt wird insbesondere dadurch herbeigeführt, daß der ringzylindrische Wirbelspalt eine sehr geringe Erstreckung radial zur Mittel-Längs-Achse aufweist und daß die Überströmkanäle in diesen Wirbelspalt eintreten, so daß im Wechsel den Wirbelspalt begrenzende Wandabschnitte des Rotors und die Auslaßöffnungen der Überströmkanäle an der Innenwand des Mahlbehälters vorbeilaufen.

Weitere Merkmale, Vorteile und Einzelheiten der Erfindung ergeben sich aus der nachfolgenden Beschreibung eines Ausführungsbeispiels der Erfindung anhand der Zeichnung. Es zeigt:
- Fig. 1: eine schematische Darstellung einer Rührwerksmühle in einer Seitenansicht,
- Fig. 2: einen Längsschnitt durch den Mahlbehälter der Rührwerksmühle und
- Fig. 3: einen Längsschnitt durch den Mahlbehälter einer abgewandelten Ausführungsform der Rührwerksmühle

Die in Fig. 1 dargestellte Rührwerksmühle weist in üblicher Weise einen Ständer 1 auf, an dem ein zylindrischer Mahlbehälter 3 anbringbar ist. In dem Ständer 1 ist ein elektrischer Antriebsmotor 4 untergebracht, der mit einer Keilriemenscheibe 5 versehen ist, von der über Keilriemen 6 eine mit einer Antriebs-Welle 7 drehfest verbundene Keilriemenscheibe 8 drehend antreibbar ist.

Wie insbesondere aus Fig. 2 hervorgeht, besteht der Mahlbehälter 3 aus einer zylindrischen, einen Mahlraum 9 umgebenden Innenwand 10, die von einem im wesentlichen zylindrischen Außenrnantel 11 umgeben ist. Der Innenzylinder 10 und der Außenmantel 11 begrenzen zwischen sich einen Kühlraum 12. Der untere Abschluß des Mahlraumes 9 ist durch eine kreisringförmige Bodenplatte 13 gebildet, die am Mahlbehälter mittels Schrauben 14 befestigt ist.

Der Mahlbehälter 3 weist einen oberen Ringflansch 15 auf, mittels dessen er an der Unterseite eines Traggehäuses 16 über Schrauben 17 befestigt ist, das am Ständer 1 der Rührwerksmühle befestigt ist. Der Mahlraum 9 ist mittels eines Deckels 18 verschlossen. Das Traggehäuse 16 weist ein mittleres Lager- und Dichtungsgehäuse 19 auf, das koaxial zur Mittel-Längs-Achse 20 des Mahlbehälters 3 angeordnet ist. Dieses Dichtungsgehäuse 19 wird von der ebenfalls koaxial zur Achse 20 verlaufenden Antriebs-Welle 7 durchsetzt, an der ein Rührwerk 21 angebracht ist. In den dem Mahlraum 9 benachbarten Bereich des Dichtungsgehäuses 19 mündet eine Mahlgut-Zuführleitung 22 ein.

An der kreisringförmigen Bodenplatte 13 ist ein in den Mahlraum 9 hineinragender, etwa topfförmig ausgebildeter, zylindrischer Innenstator 24 befestigt, der aus einem den Mahlraum 9 begrenzenden, zur Achse 20 koaxialen, zylindrischen Außenmantel 26 und einem ebenfalls zur Achse 20 koaxialen, zylindrischen Innenmantel 27 besteht. Außenmantel 26 und Innenmantel 27 begrenzen zwischen sich einen Kühlraum 28. Der Kühlraum 28 ist mit einem Kühlraum 29 in der Bodenplatte 13 verbunden, dem Kühlwasser über einen Kühlwasser-Zuführstutzen 30 zugeführt wird, das über einen Auslaßstutzen 30a abgeführt wird. Dem Kühlraum 12 des Mahlbehälters 3 wird Kühlwasser über einen Kühlwasser-Zuführstutzen 31 zugeführt, das über einen Kühlwasser-Abführstutzen 32 abgeführt wird.

An der oberen oberhalb des Mahlraums 9 befindlichen Stirnseite 33 des Innenstators 24 ist eine Mahlgut-Mahlhilfskörper-Trenneinrichtung 34 angeordnet, die mit einer Mahlgut-Ablaufleitung 35 verbunden ist. Zwischen der Trenneinrichtung 34 und der Ablaufleitung 35 ist ein Mahlgut-Sammeltrichter 36 vorgesehen. Die Ablaufleitung 35 ist im Bereich der Bodenplatte 13 mit einem Haltebügel 38 versehen, der mittels Schrauben 39 mit der Bodenplatte 13 bzw. dem fest mit dieser verbundenen Innenstator 24 lösbar verbunden ist. Die Trenneinrichtung 34 ist gegenüber der ringförmigen Stirnseite 33 des Innenstators 24 mittels einer Dichtung 40 abgedichtet und kann nach Lösen der Schrauben 39 zusammen mit der Ablaufleitung 35 und dem Sammeltrichter 36 aus dem Innenstator 24 nach unten herausgezogen werden. Die Trenneinrichtung 34 kann also aus dem Mahlraum 9 herausgezogen werden, ohne daß die in diesem befindlichen Mahlhilfskörper 41 aus dem Mahlraum entfernt werden müssen, da die Füllung des Mahlraums 9 mit diesen Mahlhilfskörpern 41 bei nicht angetriebenem Rührwerk 21 nicht bis zur Stirnseite 33 reicht.

Das Rührwerk 21 ist in seinem Grundaufbau topfförmig, d.h. es weist einen im wesentlichen ringzylindrischen Rotor 42 auf, der durch eine zylindrische Außenwand 43 und eine koaxial hierzu und koaxial zur Achse 20 angeordnete zylindrische Innenwand 44 gebildet ist. Zwischen der Außenwand 43 und der Innenwand 44 des Rotors 42 ist ein Kühlraum 45 ausgebildet. Der Rotor 42 ist an einem Rotor-Tragteil 46 angebracht, das mit der Welle 7 verbunden ist. Die Zu- und Abfuhr von Kühlwasser zum Kühlraum 45 erfolgt über in der Welle 7 und im Rotor-Tragteil 46 ausgebildete Kühlwasserkanäle 47, 48. Durch den glattwandigen Innenzylinder 10 des Mahlbehälters 3 und die glattwandige zylindrische Außenwand 43 des Rotors 42 einerseits und durch die zylindrische glattwandige Innenwand 44 des Rotors 42 und den zylindrischen glattwandigen Außenmantel 26 des Innenstators 24 andererseits wird der Mahlraum 9 in einen zylinderringförmigen Außen-Mahlraum 9' einerseits und einen zylinderringförmigen Innen-Mahlraum 9" andererseits unterteilt, die durch einen Umlenkraum 49 im Bereich der Bodenplatte 13 miteinander verbunden sind.

An den durch den Innenzylinder 10 und die Außenwand 43 gebildeten Mahlraum-Begrenzungswänden sind in den Außen-Mahlraum 9' vorstehende ortsfeste Rührwerkzeuge 50 bzw. mit dem Rotor 42 drehbare Rührwerkzeuge 51 angebracht. An den durch die Innenwand 44 und den Außenmantel 26 gebildeten Mahlraum-Begrenzungwänden sind dagegen keine in den Innen-Mahlraum 9" vorstehenden Rührwerkzeuge angebracht. Das Mahlgut durchströmt den Mahlraum 9 entsprechend den Strömungsrichtungspfeilen 52 von der Mahlgut-Zuführleitung 22 kommend durch einen Mahlgut-Zuführraum 53 zwischen dem Rotor-Tragteil 46 einerseits und dem Deckel 18 und dem benachbarten Bereich der Innenwand 10 andererseits, durch den Außen-Mahlraum 9' nach unten, durch den Umlenkraum 49 radial nach innen und von dort durch den Innen-Mahlraum 9'' nach oben bis zur Trenneinrichtung 34. Auf dem Wege durch den Außen-Mahlraum 9', den Umlenkraum 49 und den Innen-Mahlraum 9" wird das Mahlgut bei drehend angetriebenem Rührwerk 21 im Zusammenwirken mit den Mahlhilfskörpern 41 bearbeitet. Das Mahlgut verläßt den Mahlraum 9 durch die Trenneinrichtung 34, von wo es durch die Mahlgut-Ablaufleitung 35 abfließt.

Die zur Abtrennung von Mahlhilfskörpern 41 dienende Trenneinrichtung 34 ist in einer zylindrischen Ausnehmung 54 des Rotor-Tragteils 46 angeordnet. Zwischen der zylindrischen Wand 55 der Ausnehmung 54 und der Trenneinrichtung 34 sind an der Wand 55 langgestreckte im Querschnitt etwa dreieckförmige Mitnehmer 56 angebracht, die jeweils zwischen sich im Querschnitt etwa trichterförmige Einlaufbereiche für Überströmkanäle 57 bilden. Eine derartige Ausgestaltung mit solchen Mitnehmern 56 ist aus der EP 0 439 826 B (entspr. US-PS 5 133 508) bekannt.

Die Überströmkanäle 57 befinden sich im Rotor-Tragteil 46, und zwar im Übergangsbereich des Rotor-Tragteils 46 zum zylindrischen Rotor 42 und - in Richtung der Strömungsrichtungspfeile 52 gesehen - vor der Trenneinrichtung 34. Sie verbinden - bezogen auf die Strömungsrichtung entsprechend den Strömungsrichtungspfeilen 52 - das Ende des Innen-Mahlraums 9'' mit dem Beginn des Außen-Mahlraums 9', also mit einem Übergangsbereich 58 des Mahlgut-Zuführraums 53, der in den Außen-Mahlraum 9' übergeht. Die Überströmkanäle 57 verlaufen - bezogen auf die Drehrichtung 59 des Rührwerks 21 - radial von innen nach außen entgegen der Drehrichtung 59, so daß die im Innen-Mahlraum 9" mit einer Zentrifugalbeschleunigung versehenen Mahlhilfskörper 41 durch die Überströmkanäle 57 abgeschleudert und damit wieder in den Mahlgut-Zuführraum 53 zurückgebracht werden.

Der Außen-Mahlraum 9' ist mit den am Rotor 42 angebrachten Rührwerkzeugen 51 und den am Mahlbehälter 3 angebrachten ortsfesten Gegen-Rührwerkzeugen 50 ein echter Mahlraum, in dem die Mahlhilfskörper 41 einem intensiven Impulsaustausch mit den sich drehenden Rührwerkzeugen 51 und den ortsfesten Rührwerkzeugen 50 ausgesetzt werden, in dem also das Mahlgut einem intensiven Scher- und Dispergier-Prozeß durch Pralleffekte unterworfen wird. Im Außen-Mahlraum 9' werden die einzelnen Partikel des in Form einer Dispersion oder Suspension zugeführten Mahlgutes intensiv zerkleinert. Dagegen ist der Innen-Mahlraum 9" als Mahlspalt ausgeführt, dessen Querschnittsfläche erheblich kleiner ist als die Querschnittsfläche des Außen-Mahlraums 9'. Der Außen-Mahlraum 9' weist einen Außendurchmesser Da und einen Innendurchmesser Di auf. Der als Mahlspalt ausgebildete Innen-Mahlraum 9'' weist einen Außendurchmesser da und einen Innendurchmesser di auf. Für das Verhältnis der Querschnittsflächen des Außen-Mahlraums 9' und des Innen-Mahlraums 9'' gilt 4 ≤ (Da² - Di²) / (da² - di²) und bevorzugt 5 ≤ (Da² - Di²) / (da² - di²). Mit anderen Worten heißt dies, daß die Querschnittsfläche des Außen-Mahlraums 9' um das 4- bzw. 5-fache größer ist als die Querschnittsfläche des Innen-Mahlraums 9''. Diese Ausgestaltung hat zur Konsequenz, daß die Strömungsgeschwindigkeit des Mahlgutes im Innen-Mahlraum 9'' mindestens um das 4- bzw. 5-fache größer ist als im Außen-Mahlraum. Die Verweilzeit des Mahlgutes im Außen-Mahlraum 9' ist entsprechend etwa um das 4- bzw. 5-fache größer als die Verweilzeit des Mahlgutes im als Mahlspalt ausgebildeten Innen-Mahlraum 9''.

Als obere Grenzwerte für das Verhältnis der Querschnittsflächen des Außen-Mahlraums 9' und des Innen-Mahlraums 9" haben sich folgende Werte ergeben: (Da² - Di²) / (da² - di²) ≤ 30 und bevorzugt (Da² - Di²) / (da² - di²) ≤ 25

Für die Weite a des Außen-Mahlraums 9' radial zur Achse 20 gilt 15 mm ≤ a. Als oberer Grenzwert gilt a ≤ 300 mm. Für die Spaltweite b des Innen-Mahlraums ebenfalls radial zur Achse 20 gilt 3 mm ≤ b. Als oberer Grenzwert gilt b ≤ 15 mm. Hierbei gilt, daß die Spaltweite b jeweils mindestens dem 4-fachen des Durchmessers c der Mahlhilfskörper 41 entsprechen sollte. Für den Durchmesser c der Mahlhilfskörpers 41 gilt als Obergrenzwert: c ≤ 1,5 mm.

Damit die außerordentliche Beschleunigung des Mahlgutes beim Übertritt vom Außen-Mahlraum 9' zu dem als Mahlspalt ausgebildeten Innen-Mahlraum 9" möglich ist, ist der Umlenkraum 49 mit einem sich zum Innen-Mahlraum stetig verjüngenden Beschleunigungsabschnitt 60 versehen, der also nach Art einer Düse wirkt.

Während im Außen-Mahlraum 9' in hohem Maße ein turbulenter Mahlprozeß stattfindet, wird aufgrund der glattwandigen Ausgestaltung der zylindrischen Begrenzungswände des Innen-Mahlraums 9'' dort eine Strömung erzeugt, in der die Mahlhilfskörper 41 in Schichten relativ zueinander bewegt werden. Der Schergradient und damit die örtliche Beanspruchungsintensität ist im Innen-Mahlraum 9" über dessen Höhe konstant. Aufgrund der geringen Verweildauer des Mahlgutes im Innen-Mahlraum 9" und der schichtenförmigen Relativbewegung der Mahlhilfskörper 41 findet nicht mehr ein hochintensives Dispergieren und Zerkleinern statt, sondern lediglich eine Beanspruchung eventuell durchgeschlüpfter Grob-Partikel bzw. insgesamt eine Abrundung und Oberflächenbehandlung der im Außen-Mahlraum 9' neu geschaffenen Partikeloberflächen statt. Es findet also eine Art Polieren der einzelnen Mahlgut-Partikel statt.

Die beschriebene Rührwerksmühle kann vertikal oder horizontal angeordnet werden, also eine - wie beschrieben - vertikale Mittel-Längs-Achse 20 oder eine entsprechend horizontal angeordnete Mittel-Längs-Achse aufweisen. Insbesondere bei einer waagerechten Anordnung der Rührwerksmühle sind die Mitnehmer 56 nicht erforderlich. Im übrigen können selbstverständlich weitere konstruktive Anpassungsmaßnahmen notwendig sein.

Die Ausführungsform nach Fig. 3 unterscheidet sich von der nach Fig. 2 nur durch die Ausgestaltung der zylindrischen Umfangswand 61 des Rotor-Tragteils 46'des Rotors 42'. Zwischen dieser Umfangswand 61 und der zugeordneten Innenwand 10 des Mahlbehälters 3 ist ein Wirbelspalt 62 ausgebildet, in den der kegelstumpfförmige Bereich des Mahlgut-Zuführraums 53 einmündet. Die Überströmkanäle 57' münden in den Wirbelspalt 62 ein. Am Übergang 58 des Rotor-Tragteils 46' sind die Überströmkanäle 57' mit einer Begrenzung 63 abgeschlossen, so daß die Mahlhilfskörper 41 im Übergangsbereich 58 nicht direkt in den Außen-Mahlraum 9', sondern nur in den Wirbelspalt 62 eintreten können.

Die Spaltweite e des Wirbelspalts 62 radial zur Mittel-Längs-Achse 20 ist sehr gering. Es gilt:$\text{3 mm ≤ e ≤ 8 mm}$ und insbesondere$\text{4 mm ≤ e ≤ 5 mm.}$ Weiterhin gilt bezüglich des Verhältnisses der Spaltweite e zum Durchmesser c der Mahlhilfskörper 41$\text{3 c ≤ e ≤ 4 c.}$

Da der Wirbelspalt 62 im Verhältnis zum Außen-Mahlraum 9' einen sehr engen Querschnitt hat, ist die Strömungsgeschwindigkeit des Mahlgutes im Wirbelspalt 62 in Richtung zum Außen-Mahlraum 9' sehr hoch, so daß ein Entweichen von Mahlhilfskörpern 41 in den kegelstumpfförmigen Bereich des Mahlgut-Zuführraums 53 ausgeschlossen wird. Insbesondere dadurch, daß die durch den jeweiligen Austritt 64 der Überströmkanäle 57' unterbrochenen Wandabschnitte 65 der Umfangswand 61 sich mit den gleichsam einen Rücksprung bildenden Überströmkanälen 57' abwechseln, wird eine extrem intensive Verwirbelung der Mahlhilfskörper 41 erreicht, was zu einer außerordentlich intensiven Vordispergierung des Mahlgutes im Wirbelspalt 62 führt. Durch diese Ausgestaltung wird also eine äußerst wirksame Reihenschaltung von Vordispergierung, Prallmahlung und Poliermahlung des Mahlgutes bewirkt.

## Patentansprüche

1. Rührwerksmühle zum Behandeln von fließfähigem Mahlgut, mit einem mit einer Innenwand (10) einen weitgehend geschlossenen Mahlraum (9) begrenzenden Mahlbehälter (3) und einem drehantreibbar in diesem angeordneten, relativ zu einer gemeinsamen Mittel-Längs-Achse (20) topfförmig ausgebildeten Rührwerk (21) mit einem ringzylindrischen Rotor (42, 42') innerhalb dessen ein mit dem Mahlbehälter (3) fest verbundener Innenstator (24) angeordnet ist, wobei zwischen der Innenwand (10) des Mahlbehälters (3) und einer Außenwand (43) des Rotors (42, 42') ein ringzylindrischer Außen-Mahlraum (9') und zwischen einer Innenwand (44) des Rotors (42, 42') und einem Außenmantel (26) des Innenstators (24) ein koaxial innerhalb des Außen-Mahlraums (9') angeordneter und mit diesem über einen Umlenkraum (49) verbundener ringzylindrischer Innen-Mahlraum (9") ausgebildet ist, wobei an der Außenwand (43) des Rotors (42, 42') in den Außen-Mahlraum (9') vorspringende Rührwerkzeuge (51) angebracht sind, wobei der Außen-Mahlraum (9'), der Umlenkraum (49) und der Innen-Mahlraum (9") den teilweise mit Mahlhilfskörpern (41) gefüllten Mahlraum (9) bilden, wobei ein dem Außen-Mahlraum (9') vorgeordneter und in diesen in Strömungsrichtung (52) des Mahlgutes einmündender Mahlgut-Zuführraum (53) und eine dem Innen-Mahlraum (9") in Strömungsrichtung (52) des Mahlgutes nachgeordnete Trenneinrichtung (34) zum Durchtritt des Mahlguts etwa auf derselben Seite des Mahlbehälters (3) angeordnet sind, wobei im Rührwerk (21) Überströmkanäle (57, 57') zur Rückführung der Mahlhilfskörper (41) aus dem Bereich der Trenneinrichtung (34) in den Bereich des Mahtgut-Zuführraums (53) vorgesehen sind, die das Ende des Innen-Mahlraumes (9") mit dem Beginn des Außen-Mahlraumes (9') verbinden und wobei die Innenwand (44) des Rotors (42, 42') und die Außenwand (26) des Innenstators (24) glattwandig, frei von Rührwerkzeugen ausgebildet sind,
**dadurch gekennzeichnet,**
**daß** der Innen-Mahlraum (9") ringspaltförmig als Mahlspalt ausgebildet ist und
**daß** für das Verhältnis der Querschnittsfläche des Außen-Mahlraums (9') zur Querschnittsfläche des Innen-Mahlraums (9") gilt:${\text{4 ≤ (Da}}^{\text{2}} {\text{- Di}}^{\text{2}} {\text{) / (da}}^{\text{2}} {\text{- di}}^{\text{2}} \text{),}$ wobei
Da = der Außendurchmesser des Außen-Mahlraums (9'),
Di = der Innendurchmesser des Außen-Mahlraums (9'),
da = der Außendurchmesser des Innen-Mahlraums (9") und
di = der Innendurchmesser des Innen-Mahlraums (9")
ist.

2. Rührwerksmühle nach Anspruch 1, **dadurch gekennzeichnet,**
**daß** - bezogen auf die Strömungsrichtung (52) des Mahlgutes - zwischen dem Außen-Mahlraum (9') und dem Innen-Mahlraum (9") ein sich zum Innen-Mahlraum (9'') stetig verjüngender Beschleunigungsabschnitt (60) für das Mahlgut vorgesehen ist.

3. Rührwerksmühle nach Anspruch 1, **dadurch gekennzeichnet,**
**daß** für das Verhältnis der Querschnittsfläche des Außen-Mahlraums (9') zur Querschnittsfläche des Innen-Mahlraums (9") gilt:${\text{5 ≤ (Da}}^{\text{2}} {\text{- Di}}^{\text{2}} {\text{) / (da}}^{\text{2}} {\text{- di}}^{\text{2}} \text{),}$ wobei
Da = der Außendurchmesser des Außen-Mahlraums (9'),
Di = der Innendurchmesser des Außen-Mahlraums (9'),
da = der Außendurchmesser des Innen-Mahlraums (9") und
di = der Innendurchmesser des Innen-Mahlraums (9")
ist.

4. Rührwerksmühle nach einem der Ansprüche 1 bis 3, **dadurch gekennzeichnet,**
**daß** für das Verhältnis der Querschnittsfläche des Außen-Mahlraums (9') zur Querschnittsfläche des Innen-Mahlraums (9") gilt:${\text{(Da}}^{\text{2}} {\text{- Di}}^{\text{2}} {\text{) / (da}}^{\text{2}} {\text{- di}}^{\text{2}} \text{) ≤ 30,}$ wobei
Da = der Außendurchmesser des Außen-Mahlraums (9'),
Di = der Innendurchmesser des Außen-Mahlraums (9'),
da = der Außendurchmesser des Innen-Mahlraums (9") und
di = der Innendurchmesser des Innen-Mahlraums (9")
ist.

5. Rührwerksmühle nach Anspruch 4, **dadurch gekennzeichnet,**
**daß** für das Verhältnis der Querschnittsfläche des Außen-Mahlraums (9') zur Querschnittsfläche des Innen-Mahlraums (9") gilt:${\text{(Da}}^{\text{2}} {\text{- Di}}^{\text{2}} {\text{) / (da}}^{\text{2}} {\text{- di}}^{\text{2}} \text{) ≤ 25,}$ wobei
Da = der Außendurchmesser des Außen-Mahlraums (9'),
Di = der Innendurchmesser des Außen-Mahlraums (9'),
da = der Außendurchmesser des Innen-Mahlraums (9'') und
di = der Innendurchmesser des Innen-Mahlraums (9'')
ist.

6. Rührwerksmühle nach einem der Ansprüche 1 bis 5, **dadurch gekennzeichnet,**
**daß** für die Weite a des Außen-Mahlraums (9') gilt:$\text{15 mm ≤ a.}$

7. Rührwerksmühle nach einem der Ansprüche 1 bis 6, **dadurch gekennzeichnet,**
**daß** für die Weite a des Außen-Mahlraums (9') gilt:$\text{a ≤ 300 mm.}$

8. Rührwerksmühle nach einem der Ansprüche 1 bis 7, **dadurch gekennzeichnet,**
**daß** für die Spaltweite b des Innen-Mahlraums (9") gilt:$\text{3 mm ≤ b.}$

9. Rührwerksmühle nach einem der Ansprüche 1 bis 8, **dadurch gekennzeichnet,**
**daß** für die Spaltweite b des Innen-Mahlraums (9") gilt:$\text{b ≤ 15 mm.}$

10. Rührwerksmühle nach einem der Ansprüche 1 bis 9, **dadurch gekennzeichnet,**
**daß** an der Innenwand (10) des Mahlbehälters (3) in den Außen-Mahlraum (9') vorspringende ortsfeste Rührwerkzeuge (50) angebracht sind.

11. Rührwerksmühle nach einem der Ansprüche 1 bis 10, **dadurch gekennzeichnet,**
**daß** zwischen dem Mahlgut-Zuführraum (53) und dem Außen-Mahlraum (9') ein durch den Rotor (42') und die Innenwand (10) des Mahlbehälters (3) begrenzter ringzylindrischer Wirbelspalt (62) ausgebildet ist, in den die Überströmkanäle (57') mit Austritten (64) einmünden.

12. Rührwerksmühle nach Anspruch 12, **dadurch gekennzeichnet,**
**daß** der Rotor (42') den Wirbelspalt (62) mit einer zylindrischen Umfangswand (61) begrenzt, in der die Austritte (64) der Überströmkanäle (57') liegen, wobei die Austritte (64) mit Wandabschnitten (65) der Umfangswand (61) in Umfangsrichtung des Rotors (42') abwechseln.

13. Rührwerksmühle nach Anspruch 11 oder 12, **dadurch gekennzeichnet, daß** für die Spaltweite e des Wirbelspalts (62) zwischen der Umfangswand (61) und der Innenwand (10) des Mahlbehälters (3) radial zur Mittel-Längs-Achse (20) gilt:$\text{3 mm ≤ e ≤ 8 mm.}$

14. Rührwerksmühle nach Anspruch 13, **dadurch gekennzeichnet,**
**daß** für die Spaltweite e gilt:$\text{4 mm ≤ e ≤ 5 mm.}$

15. Rührwerksmühle nach Anspruch 13, **dadurch gekennzeichnet,**
**daß** für die Spaltweite e im Verhältnis zum Durchmesser c der Mahlhilfskörper (41) gilt:$\text{3 c ≤ e ≤ 4 c.}$

## Claims

1. An agitator mill for the treatment of free flowing grinding stock, comprising a grinding receptacle (3), an interior wall (10) of which defines a substantially closed grinding chamber (9); and an agitator unit (21), which is disposed rotatingly drivably in the grinding receptacle (3) and is cup-shaped relative to a common central longitudinal axis (20) and which comprises an annular cylindrical rotor (42, 42'), within which an interior stator (24) is disposed, tightly joined to the grinding receptacle (3); an annular cylindrical exterior grinding chamber (9') being formed between the interior wall (10) of the grinding receptacle (3) and an outer wall (43) of the rotor (42, 42'), and an annular cylindrical interior grinding chamber (9"), which is disposed coaxially within the exterior grinding chamber (9') and is connected with the latter by way of a deflection chamber (49), being formed between an inner wall (44) of the rotor (42, 42') and an outer jacket (26) of the interior stator (24); agitator elements (51) being mounted on the outer wall (43) of the rotor (42, 42'), which project into the exterior grinding chamber (9'); the exterior grinding chamber (9'), the deflection chamber (49) and the interior grinding chamber (9") constituting the grinding chamber (9) partially filled with auxiliary grinding bodies (41); a grinding stock supply chamber (53), which is disposed upstream of the exterior grinding chamber (9') and opens into the latter in the direction of flow (52) of the grinding stock, and a separating device (34), which is disposed downstream of the interior grinding chamber (9") in the direction of flow (52) of the grinding stock, being disposed approximately on the same side of the grinding receptacle (3) for the grinding stock to pass through; and bypasses (57, 57') being provided in the agitator unit (21) for the return of the auxiliary grinding bodies (41) from the vicinity of the separating device (34) into the vicinity of the grinding stock supply chamber (53), the bypasses (57, 57') connecting the end of the interior grinding chamber (9") with the beginning of the exterior grinding chamber (9') and wherein the inner wall (44) of the rotor (42, 42') and the outer wall (26) of the interior stator (24) are smooth, free from agitator elements,
**characterized**
**in that** the interior grinding chamber (9") has the shape of an annular gap, constituting a grinding gap and
**in that** 4 ≤ (Da²- Di²) / (da²- di²) applies to the ratio that the cross-sectional surface of the exterior grinding chamber (9') bears to the cross-sectional surface of the interior grinding chamber (9"),
Da being the outside diameter of the exterior grinding chamber (9'),
Di being the inside diameter of the exterior grinding chamber (9'),
da being the outside diameter of the interior grinding chamber (9"), and
di being the inside diameter of the interior grinding chamber (9").

2. An agitator mill according to claim 1, **characterized**
**in that** - related to the direction of flow (52) of the grinding stock - a grinding stock accelerating section (60), which tapers continuously towards the interior grinding chamber (9"), is provided between the exterior grinding chamber (9') and the interior grinding chamber (9").

3. An agitator mill according to claim 1, **characterized**
**in that** 4 ≤ (Da² - Di²) / (da²- di²) applies to the ratio that the cross-sectional surface of the exterior grinding chamber (9') bears to the cross-sectional surface of the interior grinding chamber (9"),
Da being the outside diameter of the exterior grinding chamber (9'),
Di being the inside diameter of the exterior grinding chamber (9'),
da being the outside diameter of the interior grinding chamber (9"), and
di being the inside diameter of the interior grinding chamber (9").

4. An agitator mill according to one of claims 1 to 3, **characterized**
**in that** (Da² - Di²) / (da²- di²) ≤ 30 applies to the ratio that the cross-sectional surface of the exterior grinding chamber (9') bears to the cross-sectional surface of the interior grinding chamber (9"),
Da being the outside diameter of the exterior grinding chamber (9'),
Di being the inside diameter of the exterior grinding chamber (9'),
da being the outside diameter of the interior grinding chamber (9"), and
di being the inside diameter of the interior grinding chamber (9").

5. An agitator mill according to claim 4, **characterized**
**in that**
(Da² - Di²) / (da²- di²) ≤ 25 applies to the ratio that the cross-sectional surface of the exterior grinding chamber (9') bears to the cross-sectional surface of the interior grinding chamber (9''),
Da being the outside diameter of the exterior grinding chamber (9'),
Di being the inside diameter of the exterior grinding chamber (9'),
da being the outside diameter of the interior grinding chamber (9"), and
di being the inside diameter of the interior grinding chamber (9").

6. An agitator mill according to one of claims 1 to 5, **characterized**
**in that** 15 mm ≤ a applies to the width a of the exterior grinding chamber (9').

7. An agitator mill according to one of claims 1 to 6, **characterized**
**in that** a ≤ 300 mm applies to the width a of the exterior grinding chamber (9').

8. An agitator mill according to one of claims 1 to 7, **characterized**
**in that** 3 mm ≤ b applies to the gap width b of the interior grinding chamber (9'').

9. An agitator mill according to one of claims 1 to 8, **characterized**
**in that** b ≤ 15 mm applies to the gap width b of the interior grinding chamber (9'').

10. An agitator mill according to one of claims 1 to 19, **characterized**
**in that** stationary agitator elements (50) which project into the exterior grinding chamber (9') are mounted on the interior wall (10) of the grinding receptacle (3).

11. An agitator mill according to one of claims 1 to 10, **characterized**
**in that** an annular cylindrical eddy gap (62) is formed between the grinding stock supply chamber (53) and the exterior grinding chamber (9'), which is defined by the rotor (42') and the interior wall (10) of the grinding receptacle (3) and into which the bypasses (57') discharge by outlets (64).

12. An agitator mill according to claim 11, **characterized**
**in that** the rotor (42') defines the eddy gap (62) by a cylindrical circumferential wall (61) in which the outlets (64) of the bypasses (57') are located, the outlets (64) and wall sections (65) of the circumferential wall (61) alternating in the circumferential direction of the rotor (42').

13. An agitator mill according to claim 11 or 12, **characterized**
**in that**$\text{3 mm ≤ e ≤ 8 mm}$ applies to the gap width e of the eddy gap (62) between the circumferential wall (61) and the interior wall (10) of the grinding receptacle (3) radial to the central longitudinal axis (20).

14. An agitator mill according to claim 13, **characterized**
**in that**$\text{4 mm ≤ e ≤ 5 mm}$ applies to the gap width e.

15. An agitator mill according to claim 13, **characterized**
**in that**$\text{3 c ≤ e ≤ 4 c}$ applies to the gap width e in relation to the diameter c of the auxiliary grinding bodies (41).

## Revendications

1. Broyeur agitateur pour traiter une matière à broyer capable de s'écouler, comportant un récipient de broyage (3) délimitant une chambre de broyage (9) largement fermée par une paroi intérieure (10) et comportant un agitateur (21) agencé de manière à pouvoir être entraîné en rotation dans celui-ci et réalisé en forme de pot par rapport à un axe longitudinal médian commun (20), ledit agitateur comportant un rotor cylindrique annulaire (42, 42') à l'intérieu duquel est agencé un stator intérieur (24) fermement relié au récipient de broyage (3), dans lequel une chambre de broyage extérieure (9') cylindrique annulaire est réaliséé entre la paroi intérieure (10) du récipient de broyage (3) et une paroi extérieure (43) du rotor (42, 42'), et une chambre de broyage intérieure (9'') cylindrique annulaire agencée coaxialement à l'intérieur de la chambre de broyage extérieure (9') et reliée à celle-ci via une chambre de renvoi (49) est réalisée entre une paroi intérieure (44) du rotor (42, 42') et une enveloppe extérieure (26) du stator intérieur (24), dans lequel des outils agitateurs (51) faisant saillie dans la chambre de broyage extérieure (9') sont agencés sur la paroi extérieure (43) du rotor (42, 42'), dans lequel la chambre de broyage extérieure (9'), la chambre de renvoi (49) et la chambre de broyage intérieure (9'') forment la chambre de broyage (9) remplie partiellement de corps auxiliaires de broyage (41), dans lequel une chambre d'alimentation en matière à broyer (53) agencée en amont de la chambre de broyage extérieure (9') et débouchant dans celle-ci en direction d'écoulement (52) de la matière à broyeur et un dispositif de séparation (34) agencé en aval de la chambre de broyage intérieure (9'') en direction d'écoulement (52) de la matière à broyer et destiné au passage de la matière à broyer sont agencés approximativement sur le même côté du récipient de broyage (3), dans lequel des canaux de déversement (57, 57') pour ramener les corps auxiliaires de broyage (41) hors de la zone du dispositif de séparation (34) jusque dans la zone de la chambre d'alimentation en matière à broyer (53) sont prévus dans l'agitate (21), lesquels relient l'extrémité de la chambre de broyage intérieure (9'') au début de la chambre de broyage extérieure (9'), et la paroi intérieure (44) du rotor (42, 42') et la paroi extérieure (26) du stator intérieur (24) sont réalisées lisses et dépourvues d'outils agitateurs,
**caractérisé en ce que**
la chambre de broyage intérieure (9.'') est réalisée en forme de fente annulaire à titre de fente de broyage, et
le rapport entre la surface de section de la chambrè de broyage extérieure (9') et la surface de section de la chambre de broyage intérieure (9'') satisfait la relation suivante :${\text{4 ≤ (Da}}^{\text{2}} {\text{- Di}}^{\text{2}} {\text{) / (da}}^{\text{2}} {\text{- di}}^{\text{2}} \text{),}$ dans laquelle
Da = diamètre extérieur de la chambre de broyage extérieure (9'),
Di = diamètre intérieur de la chambre de broyage extérieure (9'),
da = diamètre extérieur de la chambre de broyage intérieure (9'') et
di = diamètre intérieur de la chambre de, broyage intérieure (9'').

2. Broyeur agitateur selon la revendication 1, **caractérisé en ce qu'**il est prévu entre la chambre de broyage extérieure (9') et la chambre de broyage intérieure (9''), vu dans direction d'écoulement (52) de la matière à broyer, un tronçon d'accélération (60) pour la matière à broyer, qui va en se rétrécissant constamment vers la chambre de broyage intérieure (9'').

3. Broyeur agitateur selon la revendication 1, **caractérisé en ce que** le rapport entre la surface de section de la chambre de broyage extérieure (9') et la surface de section de la chambre de broyage intérieure (9'') satisfait la relation suivante :${\text{5 ≤ (Da}}^{\text{2}} {\text{- Di}}^{\text{2}} {\text{) / (da}}^{\text{2}} {\text{- di}}^{\text{2}} \text{),}$ dans laquelle
Da = diamètre extérieur de la chambre de broyage extérieure (9'),
Di = diamètre intérieur de la chambre de broyage extérieure (9'),
da = diamètre extérieur de la chambre de broyage intérieure (9'') et
di = diamètre intérieur de la chambre de broyage intérieure (9'').

4. Broyeur agitateur selon l'une des revendications 1 à 3, **caractérisé en ce que** le rapport entre la surface de section de la chambre de broyage extérieure (9') et la surface de section de la chambre de broyage intérieure (9'') satisfait la relation suivante :${\text{(Da}}^{\text{2}} {\text{- Di}}^{\text{2}} {\text{) / (da}}^{\text{2}} {\text{- di}}^{\text{2}} \text{) ≤ 30,}$ dans laquelle
Da = diamètre extérieur de la chambre de broyage extérieure (9'),
Di = diamètre intérieur de la chambre de broyage extérieure (9'),
da = diamètre extérieur de la chambre de broyage intérieure (9'') et
di = diamètre intérieur de la chambre de broyage intérieure (9'').

5. Broyeur agitateur selon la revendication 4, **caractérisé en ce que** le rapport entre la surface de section de la chambre de broyage extérieure (9') et la surface de section de la chambre de broyage intérieure (9'') satisfait la relation suivante :${\text{(Da}}^{\text{2}} {\text{- Di}}^{\text{2}} {\text{) / (da}}^{\text{2}} {\text{- di}}^{\text{2}} \text{) ≤ 25,}$ dans laquelle
Da = diamètre extérieur de la chambre de broyage extérieure (9'),
Di = diamètre intérieur de la chambre de broyage extérieure (9'),
da = diamètre extérieur de la chambre de broyage intérieure (9'') et
di = diamètre intérieur de la chambre de broyage intérieure (9'').

6. Broyeur agitateur selon l'une des revendications 1 à 5, **caractérisé en ce que** la largeur a de la chambre de broyage extérieure (9') satisfait la relation suivante :$\text{15 mm ≤ a.}$

7. Broyeur agitateur selon l'une des revendications 1 à 6, **caractérisé en ce que** la largeur a de la chambre de broyage extérieure (9') satisfait la relation suivante :$\text{a ≤ 300 mm.}$

8. Broyeur agitateur selon l'une des revendications 1 à 7, **caractérisé en ce que** la largeur de fente b de la chambre de broyage intérieure (9'') satisfait la relation suivante :$\text{3 mm ≤ b.}$

9. Broyeur agitateur selon l'une des revendications 1 à 8, **caractérisé en ce que** la largeur de fente b de la chambre de broyage intérieure (9'') satisfait la relation suivante :$\text{b ≤ 15 mm.}$

10. Broyeur agitateur selon l'une des revendications 1 à 9, **caractérisé en ce que** des outils agitateurs stationnaires (50) faisant saillie dans la chambre de broyage extérieure (9') sont agencés sur la paroi intérieure (10) du récipient de broyage.

11. Broyeur agitateur selon l'une des revendications 1 à 10, **caractérisé en ce qu'**une fente de tourbillonnement (62) cylindrique annulaire délimitée par le rotor (42') et par la paroi intérieure (10) du récipient de broyage (3) est réalisée entre la chambre d'alimentation en matière à broyer (53) et la chambre de broyage extérieure (9'), fente dans laquelle débouchent les canaux de déversement (57') par des sorties (64).

12. Broyeur agitateur selon la revendication 11, **caractérisé en ce que** le rotor (42') délimite la fente de tourbillonnement (62) par une paroi périphérique cylindrique (61) dans laquelle se trouvent les sorties (64) des canaux de déversement (57'), les sorties (64) alternant avec des tronçons de paroi (65) de la paroi périphérique (61) en direction périphérique du rotor (42').

13. Broyeur agitateur selon l'une ou l'autre des revendications 11 et 12, **caractérisé en ce que** la largeur de fente e de la fente de tourbillonnement (62) entre la paroi périphérique (61) et la paroi intérieure (10) du récipient de broyage (3) radialement par rapport à l'axe longitudinal médian (20) satisfait la relation suivante :$\text{3 mm ≤ e ≤ 8 mm.}$

14. Broyeur agitateur selon la revendication 13, **caractérisé en ce que** la largeur de fente e satisfait la relation suivante :$\text{4 mm ≤ e ≤ 5 mm.}$

15. Broyeur agitateur selon la revendication 13, **caractérisé en ce que** la largeur de fente e par rapport au diamètre c des corps 'auxiliaires de broyage (41) satisfait la relation suivante :$\text{3 c ≤ e ≤ 4 c.}$
